# EUROPÄISCHE PATENTSCHRIFT

(11) **EP 2 454 408 B1**
(45) Veröffentlichungstag und Bekanntmachung des Hinweises auf die Patenterteilung: **11.09.2019**
(21) Anmeldenummer: 10728237.8
(22) Anmeldetag: 05.07.2010
(51) Int. Cl.: D06F 33/02, D06F 39/00

(54) **VERFAHREN UND BEDIENUNGSEINRICHTUNG ZUM AUSWÄHLEN UND EINGEBEN VON WASCHPROGRAMMEN**
METHOD AND DEVICE FOR CHOOSING AND SELECTING WASHING PROGRAMS
PROCEDE ET DISPOSITIF POUR CHOISIR ET SELECTIONNER DES PROGRAMMES DE LAVAGE

(30) Priorität: 16.07.2009 DE 102009027780
(43) Veröffentlichungstag der Anmeldung: 23.05.2012
(73) Patentinhaber: BSH Hausgeräte GmbH, 81739 München (DE)
(72) Erfinder: GEYER, Johannes, 85540 Haar (DE)
(86) Internationale Anmeldenummer: PCT/EP2010/059538
(87) Internationale Veröffentlichungsnummer: WO 2011/006787

(56) Entgegenhaltungen:
- WO-A1-2004/109005
- DE-C1- 10 035 642
- US-A1- 2005 109 070

## Beschreibung

Die Erfindung betrifft ein Verfahren zum Auswählen und Aktivieren einer wenigstens teilweise vorbereiteten und werksseitig abgelegten Programmzusammenstellung umfassend ein Grundprogramm und zugehörige Programmdaten für die programmgesteuerte und maschinelle Abarbeitung von nassen oder trockenen Wäschebehandlungsprozessen aufgrund von in einer Speichereinrichtung abgelegten Programmzusammenstellungen, deren jede auf mindestens einem Display anzeigbar und durch mindestens eine Auswahl-Handhabe auswählbar sowie durch eine Start-Handhabe aktivierbar ist Ferner betrifft die Erfindung auch eine Bedienungseinrichtung, die zur Durchführung eines solchen Verfahrens geeignet ist.

Die Offenlegungsschrift US 2005/0109070 A1 beschreibt ein Waschmaschinensystem.

Die Offenlegungsschrift WO 2004/109005 A1 beschreibt eine Einrichtung zur Auswahl von Funktionsabläufen und Verfahren zur Steuerung eines Elektrogeräts.

Durch DE 199 05 533 A1 ist ein Verfahren zum Einrichten einer Bedienungsvorrichtung eines programmgesteuerten Haushaltgerätes bekannt, bei dem wenigstens ein kundenspezifisches Betriebsprogramm und eine Bezeichnung für dieses Betriebsprogramm eingestellt werden kann. Durch Abspeichern kann dann dieses kundenspezifische Betriebsprogramm zusammen mit seiner frei gewählten Bezeichnung in die vorgegebene Auswahl von Betriebsprogrammen aufgenommen werden. Dieses bekannte Verfahren ermöglicht bereits eine weitgehend individualisierte Auswahl von Betriebsprogrammen und den schnellen Zugriff auf ein gewünschtes Betriebsprogramm, ohne dass die Benutzungsperson für immer wiederkehrende Programmwünsche immer wieder dieselben Einzeleingaben schrittweise durchführen muss.

Der Erfindung liegt die Aufgabe zugrunde, Benutzungspersonen die Auswahl noch weiter zu erleichtern, ohne dass Überlegungen für einzelne individuell zusammengestellte Programme angestellt werden müssen, zumal die Speicherkapazität für Individualprogramm - wie die Erfahrung gezeigt hat - nicht groß genug gehalten werden kann. Meistens können nämlich nur jeweils vier Individualprogramme abgespeichert werden - oftmals zu wenig.

Die vorstehend genannte Aufgabe wird gemäß der vorliegenden Erfindung durch ein eingangs beschriebenes Verfahren sowie eine entsprechende Bedienungseinrichtung in der Weise gelöst, dass eine Anzahl von für Zielgruppen geeigneten Grundprogrammen mit für diese Zielgruppe geeigneten Programmdaten zu einem Gruppenpaket zusammengefasst und nach Zielgruppen orientiert abgerufen werden, wie in den entsprechenden unabhängigen Patentansprüchen aufgeführt.. Bevorzugte Ausführungen des Verfahrens und der Bedienungseinrichtung sind in entsprechenden abhängigen Patentansprüchen aufgeführt, wobei bevorzugten Ausführungen des Verfahrens bevorzugte Ausführungen der Bedienungseinrichtung entsprechen und umgekehrt, und dies auch dann, wenn darauf hierin nicht explizit hingewiesen ist.

Gemäß dem erfindungsgemäßen Verfahren zum Auswählen und Aktivieren einer wenigstens teilweise vorbereiteten und werksseitig abgelegten Programmzusammenstellung umfassend ein Grundprogramm und zugehörige Programmdaten für die programmgesteuerte und maschinelle Abarbeitung von nassen oder trockenen Wäschebehandlungsprozessen aufgrund von in einer Speichereinrichtung abgelegten Programmzusammenstellungen, deren jede auf mindestens einem Display anzeigbar und durch mindestens eine Auswahl-Handhabe auswählbar sowie durch eine Start-Handhabe aktivierbar ist, sind eine Anzahl von für vorgegebene Zielgruppen jeweils geeigneten Programmzusammenstellungen zu einem Programmgruppenpaket unter einem Namen für die entsprechende Zielgruppe zusammengefasst und können unter diesem Namen abgerufen werden, und wird zunächst eines der Programmgruppenpakete abgerufen und ein Grundprogramm mit zugehörigen Programmdaten aus dem abgerufenen Programmpaket ausgewählt und aktiviert.

Bei der erfindungsgemäßen Bedienungseinrichtung zum Auswählen und Aktivieren einer wenigstens teilweise vorbereiteten und werksseitig abgelegten Programmzusammenstellung umfassend ein Grundprogramm und zugehörige Programmdaten für die programmgesteuerte und maschinelle Abarbeitung von nassen oder trockenen Wäschebehandlungsprozessen aufgrund von in einer Speichereinrichtung abgelegten Programmzusammenstellungen, deren jede auf mindestens einem Display anzeigbar und durch mindestens eine Auswahl-Handhabe auswählbar sowie durch eine Start-Handhabe aktivierbar ist, sind demnach eine Anzahl von für vorgegebene Zielgruppen jeweils geeigneten Programmzusammenstellungen zu einem Programmgruppenpaket unter einem Namen für die entsprechende Zielgruppe zusammengefasst und können unter diesem Namen abgerufen werden, und ist eine Eingabeeinheit für Programmgruppenpakete vorgesehen, über die zunächst eines der Programmgruppenpakete abrufbar ist, wobei anschließend ein Grundprogramm mit zugehörigen Programmdaten aus dem abgerufenen Programmpaket auswählbar und aktivierbar ist.

Als Zielgruppen sind hier Benutzungspersonen bezeichnet, die unter dem Zielgruppen-Namen jeweils vergleichbare Benutzungsinhalte verstehen. So wird eine Zielgruppe unter "family" beispielsweise solche Wäschebehandlungs-Programme verstehen, die in üblichen Familienhaushalten normal anfallende Wäschezusammensetzungen und -verschmutzungen umfassen.

Durch die Erfindung bilden die Zielgruppen gewisse Programmgruppenpakete von Programmen in einer für die jeweilige Zielgruppe individualisierte Zusammenstellung von Grundprogrammen, obligatorischen Parameterwerten oder -wertegruppen und Programmdaten oder -datengruppen. Solche Zielgruppen-Definitionen können im Herstellerwerk von Wäschebehandlungsmaschinen getroffen oder in jedem Haushalt individuell eingestellt werden. Dabei kann durchaus ein Grundprogramm in der einen Zielgruppe mit einer Gruppe von Temperatur- oder Drehzahlwerten für eine Wäschebehandlung abgespeichert sein, während in einer anderen Zielgruppe dasselbe Grundprogramm mit anderen Werten dieser Parameter abgespeichert ist. Dasselbe gilt auch für sonstige Programmdaten. Hierdurch kann bei einer entsprechenden Auswahl von Programmgruppenpaketen bereits eine für das betreffende Grundprogramm geeignete Zusammenstellung gefunden werden, ohne zahlreiche Einzeleingaben zu verlangen. Entsprechende Merkmale sind in Unteransprüchen beschrieben, die das erfindungsgemäße Verfahren in vorteilhafter Weise fortbilden.

Weitere Fortbildungen sind in den Kennzeichen von weiteren abhängigen Patentansprüchen beschrieben, die einzeln oder miteinander kombiniert zu vorteilhaften Varianten des erfindungsgemäßen Verfahrens bzw. einer Bedienungseinrichtung zum Anwenden dieses Verfahren führen.

Einige solcher Varianten und ihre Vorzüge sind anhand der in der Zeichnung dargestellten Ausführungsbeispiele nachstehend näher erläutert. Darin zeigen
- Fig. 1: den oberen Frontteil eines Gehäuses einer Wäschebehandlungsmaschine mit einem Bedienfeld zum Auswählen und Eingeben von Programmzusammenstellungen,
- Fig. 2: eine Variante für einen Programmdaten-Abschnitt eines Bedienfeldes gemäß Fig. 1,
- Fig. 3: eine weitere Variante gemäß Fig. 2 und
- Fig. 4: eine Variante gemäß Fig. 2, bei der zuerst die Zielgruppenwahl und danach die Auswahl eines Grundprogrammes stattfinden.

Der obere Teil der Frontseite einer von vorn zu bedienenden Waschmaschine enthält regelmäßig eine Bedienungseinrichtung 1 und die Griffplatte 2 einer dahinter verborgenen Waschmitteileinspüleinrichtung. Die Bedienungseinrichtung 1 kann über eine hier nur als Wirkverbindung 24 dargestellte Kommunikationsstrecke mit einer schematisch dargestellten Programmsteuereinrichtung 25 kommunizieren. In Fig. 1 ist die Bedienungseinrichtung 1 unterteilt in ein Bedienfeld 3 für Grundprogramme und ein Bedienfeld 4 für Programmgruppenpakete und Programmdaten. Das Bedienfeld 3 enthält ein Display 5 für die listenförmige Anzeige von Grundprogrammen. Darin ist das aktive Grundprogramm einerseits durch Fettdruck und/oder durch satte Farbdarstellung im Gegensatz zur blassen Farbdarstellung der nicht aktiven Grundprogramme hervorgehoben.

Außerdem zeigt das aktive Grundprogramm auch die Werte von obligatorischen Programmparametern an, hier die Temperatur, die Trommeldrehzahl beim Schleudern und die Programmende-Zeit. In dieser Variante kann noch vorgesehen sein, dass diejenigen Parameterwerte, die noch eine Veränderung zulassen, blinken, bis sie, z. B., durch die OK-Taste in der Vielfach-Eingabe-Handhabe 6 quittiert werden. Dies ist hier beim Temperaturwert 60° durch den strichpunktierten Rahmen angedeutet. Andernfalls können sie zuvor und während der Blinkphase durch Betätigen der Auf- oder Nieder-Tasten in dieser Handhabe 6 verändert werden. Die Rechts- und Linkstasten der Handhabe 6 ermöglichen die Fortschaltung der Aktivität unter den obligatorischen Programmparametern. Dabei wird automatisch der Wert desjenigen Parameters quittiert und festgehalten, der durch das Fortschalten gerade verlassen wird. Ist der nächste Parameter variierbar, so schaltet der Blinkrahmen dorthin, um zu dokumentieren, dass dieser Parameterwert veränderbar ist.

Im Bedienfeld 3 sind außerdem zwei Tasten 7 und 8 angeordnet, von denen die Taste 7 "on" zum generellen Einschalten der Bedienungseinrichtung 1 vorgesehene ist. Die Taste 8 "menu" bringt die Benutzungsperson schließlich zum Bedienfeld 4, durch das die übrigen Programmdaten festgelegt werden können. Dabei schaltet die Taste 8 bei jeder Betätigung jeweils die obere (9) oder die untere Zeile 10 - angezeigt durch den Pfeil 11 links vom Display 12 - aktiv. In Fig. 1 ist gerade der obere Pfeil hervorgehoben, also die obere Zeile 9 aktiv. So kann durch Betätigen einer der Tasten 13 bis 17 die jeweils zugeordnete Spalte 18 bis 22 aktiviert werden. Bei aktiver Zeile 9 ist in Fig. 1 bei Betätigen der Taste 13 die Spalte 18 aktiviert worden, so dass die Anzeige "family" für ein Programmgruppenpaket hervorgehoben ist, in dem eine bestimmte Zusammenstellung von Parametern und Daten für die Grundprogramme "Koch", "Bunt", "Pflegeleicht", "Fein", "Wolle", "Seide" und "Gardinen" angeboten wird. Daher werden im Display 5 auch nur diese Grundprogramme in der Liste angezeigt, die aufgrund der Überzahl von Grundprogrammen über die Anzahl von anzeigbaren Zeilen hinaus gescrollt werden kann.

Entsprechend würden im Display 12 beim Drücken der Taste 14 in der Zeile 9 / Spalte 19 das Gruppenpaket "sport" hervorgehoben und im Display 5 die Grundprogramme "Bunt", Pflegeleicht" und "Schnell" angezeigt. Diese begrenzte Liste muss dann nicht mehr um ihrer Vollständigkeit willen gescrollt werden. Aus der nachstehenden Tabelle sind die den Gruppenpaketen zugeordneten Grundprogramme entnehmbar. Hierbei kann zum Vermeiden des Scrollens vorgesehen sein, dass bei begrenzter Zeilenzahl im Display, z. B. vier, in der vierten Zeile des ersten Teils der Liste das Wort "weitere" steht, das beim Aktivieren sofort den zweiten Teil der Liste mit den weiteren Grundprogrammen eröffnet, die in der Tabelle 1 durch eingeklammerte Kreuze gekennzeichnet sind.

**Tabelle 1**

| ***Gruppenpaket (Z.9)*** | **Koch** | **Bunt** | **Pflegeleicht** | **Fein** | **Wolle** | **Seide** | **Gardinen** | **Schnell** | **Steril** | **weitere** |
|---|---|---|---|---|---|---|---|---|---|---|
| Family | X | X | X | (X) | (X) | (X) | (X) | | | X |
| Sport | | X | X | | | | | X | | - |
| Business | X | X | X | | | | | (X) | (X) | X |
| Baby | X | X | | X | | | | | X | - |
| Heavy | X | X | | | | | | | | - |

Schaltet die betätigte Taste 8 "menu" die Zeile 10 im Display 12 ein, dann ist der untere der beiden Pfeile 11 hervorgehoben. Entsprechend sind die Spalten 18 bis 22 der Zeile 10 aktiviert. Gleichzeitig ist damit die vorher erfolgte Auswahl des Gruppenpakets bestimmt und quittiert, hier also die Gruppe "family". In der Zeile 10 werden nun die Programmdaten "Vorwäsche", "Extraspülen", "maximal", "intensiv" und "sensitiv" angezeigt, die dem Grundprogramm einzeln zugeordnet werden können. Wird "Vorwäsche" durch Betätigen der Taste 13 gewählt, dann wird diese Angabe hervorgehoben. Die anderen Optionen von Programmdaten bleiben erhalten. Eine Mehrfachwahl aus dieser Zeile 10 ist daher möglich. In gleicher Weise kann daher auch "Extraspülen" gewählt werden, und die restlichen Optionen bleiben erhalten.

Wird hingegen die Taste 15 betätigt, dann wird die Option "maximal" hervorgehoben, die für eine Verlängerung des Waschprogramms steht. Das Betätigen der Taste 16 für "intensiv" lässt gleichzeitig die Option "sensitiv" erlöschen, weil sie sich zu "intensiv" ausschließt. Dasselbe passiert im umgekehrten Sinne beim Wählen der Option "intensiv" durch die Taste 17. Denn diese Optionen betreffen die mechanische Behandlungsweise der Wäsche; sie kann nicht gleichzeitig intensiv für eine Verstärkung der mechanischen Behandlung der Wäsche und sensitiv für eine Verminderung der mechanischen Behandlung sein. Die anderen Optionen "Vorwäsche" und "Extraspülen" - sofern sie nicht schon gewählt waren - würden erhalten bleiben und könnten noch gewählt werden. Sind auch hier mehr Optionen möglich als Spalten im Display 12 vorhanden sind, dann sollte in der letzten Spalte 22 der Zeile 10 durch die Taste 17 "weitere" gewählt werden können, so dass danach weitere Optionen in dieser Zeile 10 anwählbar sind, die aufgrund der vorher getroffenen Auswahl überhaupt noch angeboten werden können. Dasselbe betrifft natürlich auch die Optionen der Zeile 9. Sind mehr Gruppenpakete vorgesehen, als Spalten vorhanden sind, dann sollten dieselben Maßnahmen auch hierfür getroffen sein.

Nach erfolgter Wahl aller gewünschten Programmgruppen und -daten kann das so zusammengestellte Programm durch Betätigen der Taste 23 gestartet werden. Alle nicht gewählten Optionen würden dann aus den Displays 5 und 12 erlöschen, so dass während der Abarbeitung des Behandlungsprogramms immer zu erkennen ist, welche Wahl getroffen worden war.

In Fig. 2 bis 4 sind nur noch Varianten für das Bedienfeld 4 dargestellt. Unter der Voraussetzung des Vorhandenseins eines Bedienfeldes 3 für Grundprogramme wie das oder ähnlich dem in Fig. 1 zeigt das Display 12 in Fig. 2 in der Zeile 10 zusätzlich noch die Optionen "Superschnell" für ein extrem kurzes Programm ohne Reinheitsgarantie, "Flecken" für einen Programmabschnitt, der besonders für die Fleckbehandlung eingerichtet ist, "kurz" für eine leichte Verkürzung des Hauptabschnitts "Waschen", "intensiv" für eine Verlängerung des Hauptabschnitts "Waschen" und "Micro" für besondere Maßnahmen der Behandlung von Microfaser-Wäsche. Die nachstehende Tabelle 2 des Gruppenpakets "family" gibt über die jeweiligen Zuordnungen solcher Programmdaten zu Grundprogrammen dieses Gruppenpakets Aufschluss:

**Tabelle 2**

| ***Family*** | **Koch** | **Bunt** | **Pflegeleicht** | **Weitere** | **Fein** | **Wolle** | **Seide** | **Gardinen** |
|---|---|---|---|---|---|---|---|---|
| Temperatur | ... 90 | ... 60 | ... 40 | | ... 40 | ... 30 | ... 30 | ... 40 |
| Drehzahl | ... 1400 | ... 1200 | ... 600 | | ... 600 | - | - | - |
| Maximal | + 15 min | +10 min | - | | - | - | - | - |
| Intensiv | sehr stark | stark | - | | - | - | - | - |
| Sensitiv | sehr mild | mild | mild | | mild | - | - | - |

| Weitere | | | | | | | | |
|---|---|---|---|---|---|---|---|---|
| Mit VW | + | + | - | | + | - | - | - |
| Flecken | + | | + | | + | - | - | - |
| Extraspülen | + | + | - | | + | - | - | - |

Jeweils eingeschränkter sind die Zuordnungen der Gruppenpakete "sport", "business", "baby" und "heavy", wie die nachfolgenden Tabellen 3 bis 6 zeigen:

**Tabelle 3**

| ***Sport*** | **Bunt** | **Pflegeleicht** | **Schnell** |
|---|---|---|---|
| Temperatur | ... 60 | ... 40 | ... 40 |
| Drehzahl | ... 1400 | ... 600 | ... 600 |
| Maximal | +10 min | - | - |
| Intensiv | stark | stark | sehr stark |
| Sensitiv | mild | mild | mild |

| Weitere | | | |
|---|---|---|---|
| Mit VW | + | - | - |
| Flecken | - | - | + |
| Microfaser | + | + | + |

**Tabelle 4**

| ***Business*** | **Koch** | **Bunt** | **Pflegeleicht** | **Weitere** | **Schnell** | **Steril** |
|---|---|---|---|---|---|---|
| Temperatur | ... 90 | ... 60 | ... 40 | | ... 40 | ... 95 |
| Drehzahl | ... 1600 | ... 1400 | ... 600 | | ... 1000 | ... 1600 |
| Maximal | + 15 min | +10 min | - | | - | + 15 min |
| Intensiv | sehr stark | stark | - | | - | sehr stark |
| Sensitiv | sehr mild | mild | mild | | mild | - |

| Weitere | | | | | | |
|---|---|---|---|---|---|---|
| Mit VW | + | + | - | | - | + |
| Microfaser | - | + | + | | + | |
| Flecken | + | - | - | | + | + |

| ***Business*** | **Koch** | **Bunt** | **Pflegeleicht** | **Weitere** | **Schnell** | **Steril** |
|---|---|---|---|---|---|---|
| Extraspülen | + | + | - | | - | + |

**Tabelle 5**

| ***Baby*** | **Koch** | **Bunt** | **Fein** | **Steril** |
|---|---|---|---|---|
| Temperatur | ... 90 | ... 60 | ... 40 | ... 95 |
| Drehzahl | ... 1400 | ... 1200 | ... 600 | ... 1600 |
| Maximal | + 15 min | +10 min | - | + 15 min |
| Intensiv | sehr stark | stark | - | sehr stark |
| Sensitiv | sehr mild | mild | mild | - |

| Weitere | | | | |
|---|---|---|---|---|
| Mit VW | + | + | + | + |
| Flecken | + | - | - | + |
| Extraspülen | + | + | + | + |

**Tabelle 6**

| ***Heavy*** | **Koch** | **Bunt** | **Pflegleicht** |
|---|---|---|---|
| Temperatur | ... 90 | ... 60 | ... 40 |
| Drehzahl | ... 1600 | ... 1400 | ... 600 |
| Maximal | + 15 min | +10 min | - |
| Intensiv | sehr stark | stark | - |
| Sensitiv | sehr mild | mild | mild |

| Weitere | | | |
|---|---|---|---|
| Mit VW | + | + | + |
| Flecken | + | - | - |
| Extraspülen | + | + | + |

So können dem gewählten Programmgruppenpaket "business" gemäß Fig. 3 die Optionen Temperatur, hier aktuell angezeigt "60°", Schleuderdrehzahl, hier aktuell angezeigt "1400 U/min", Einstellung der Dauer des Waschprozesses, hier aktuell angezeigt "maximal", Verstärkung der mechanischen Einwirkung, hier aktuell angezeigt "intensiv", oder Verminderung der mechanischen Einwirkung, hier aktuell angezeigt "sensitiv", zugeordnet werden. Die aktuellen Anzeigen erscheinen sofort nach der Auswahl des Programmgruppenpaket "business" als Vorschlag. Die Vorschläge können durch ein- oder mehrmaliges Drücken der zugeordneten Taste um jeweils eine Stufe fortgeschaltet bzw. ein- oder ausgeschaltet werden, wenn die Zeile 10 aktiviert ist, was durch den Pfeil 11, links vom Display 12 angezeigt wird.

Fig. 4 zeigt noch, dass in einer anderen Variante der Zuordnungen für die jeweiligen Programmgruppenpakete zunächst auch geeignete Grundprogramme vorgeschlagen werden können. Durch diese Anordnung könnte die Zweiteilung der Bedienfelder aufgegeben werden, so dass nur noch das Bedienfeld 4 zum Einsatz kommt. Entsprechend können die obligatorischen Programmparameter in den jeweiligen Vorschlägen zu den Programmdaten enthalten sein und immer zuerst angezeigt werden, Auf diese Weise kann - sofern dem Vorschlag ohne weitere Eingaben zugestimmt wird - das Programm in der vorgeschlagenen Zusammenstellung bereits gestartet werden.

Hat nun eine Benutzungsperson in dieser Variante das Programmgruppenpaket "family" gewählt, dann werden gemäß Zeile 10 zunächst die Grundprogramme "Koch", "Bunt", "Pflegeleicht", "Fein" und "weitere" angeboten. "Weitere" erscheint nur dann, wenn unter dem gewählten Programmgruppenpaket auch weitere Grundprogramme angeboten werden können. Durch die Taste 14 kann die Benutzungsperson beispielsweise "Bunt" wählen. Die Eingabeeinrichtung kann nun so vorbereitet sein, dass nach dieser Eingabe alle anderen Optionen der Zeile 10 erlöschen und in der Zeile 9 anstelle der Programmgruppenpakete nun weitere Optionen vorgeschlagen werden, die das gewählte Grundprogramm "Bunt" in weiterer Weise definieren, z. B. mit den Optionen "Temperatur", "Schleuderdrehzahl", "Programmdauer", "mechanische Behandlungsintensität" u.s.w. Auch hier ist vorgesehen, dass nach der Wahl einer überbegrifflichen Option immer nur zulässige Unter-Optionen vorgeschlagen werden.

So kann beispielsweise das Programmgruppenpaket "business" in Zeile 9 der Fig. 4 gewählt worden sein. Dann werden sofort die Grundprogramme "Koch", "Bunt", "Pflegeleicht", "Schnell" und "Steril" gemäß Tabelle 4 vorgeschlagen. Da keine weiteren Grundprogramme zugeordnet sind, ist diese Anzeige erschöpfend. Nach der Wahl eines der Grundprogramme können wieder dieselben Maßnahmen getroffen werden wie vorstehend. Beispielsweise kann das "Pflegeleicht"-Programm gewählt werden, und die anderen Optionen von Grundprogrammen der Zeile 10 erlöschen. Entsprechend werden dann in Zeile 9 anstelle der Programmgruppenpakete Optionen von Programmdaten zur weiteren Definition des gewählten Grundprogramms "Pflegeleicht" angezeigt. Gemäß Tabelle 4 werden zunächst die Vorschläge "40°" für Temperatur, "600 U/min" für die Schleuderdrehzahl, "- 5 min" für die Sensitivstufe und "weitere" angeboten. Die angezeigten Parameterwerte können in beschriebener Weise innerhalb zugelassener Grenzen vor dem Start durch die Taste 23 noch verändert werden.

Angenommen, das Programmgruppenpaket "heavy" sei gewählt worden. Dann werden gemäß Tabelle 1 nur die Grundprogramme "Koch", "Bunt" und "Pflegeleicht" vorgeschlagen. Zwei der Spalten in der Zeile 9 bleiben dann unbelegt, d. h. dort erscheint keine Anzeige. Die weitere Auswahl kann nach denselben Abfolgen vor sich gehen, wie es vorstehend beschrieben worden ist.

Die Zusammenstellungen der Programmgruppenpakete und der Zuordnungen der einzelnen Optionen für Programmdaten und Parameter bzw. ihre Werte sind in den vorstehend beschriebenen Beispielen willkürlich. Hierfür sind je nach den vorliegenden Bedürfnissen andere Kombinationen möglich oder evtl. sogar sinnvoller. Dasselbe gilt für die Anordnung, Formung und Verknüpfung der Elemente an und auf der Bedienungseinrichtung bzw. den Bedienfeldern, wenn nur der Erfindungsgedanke erfüllt ist. Auch kann das erfindungsgemäße Verfahren ohne weiteres an Wäschetrockenmaschinen oder Kombinationen aus Wasch- und Wäschetrockenmaschinen angewendet werden.

## Patentansprüche

1. Verfahren zum Auswählen und Aktivieren einer wenigstens teilweise vorbereiteten und werksseitig abgelegten Programmzusammenstellung umfassend ein Grundprogramm und zugehörige Programmdaten für die programmgesteuerte und maschinelle Abarbeitung von nassen oder trockenen Wäschebehandlungsprozessen aufgrund von in einer Speichereinrichtung (25) abgelegten Programmzusammenstellungen, deren jede auf mindestens einem Display (5, 12) anzeigbar und durch mindestens eine Auswahl-Handhabe (6, 13 bis 17) auswählbar sowie durch eine Start-Handhabe (23) aktivierbar ist, wobei eine Anzahl von für vorgegebene Zielgruppen von den Nutzungspersonen jeweils geeigneten Programmzusammenstellungen zu einem Programmgruppenpaket unter einem Namen für die entsprechende Zielgruppe zusammengefasst sind und unter diesem Namen abgerufen werden können, und dass zunächst eines der Programmgruppenpakete abgerufen und ein Grundprogramm mit zugehörigen Programmdaten aus dem abgerufenen Programmpaket ausgewählt und aktiviert wird, wobei die Grundprogramme über eine eigene Eingabeeinheit (3) ausgewählt und die zugehörigen Programmdaten über eine weitere Eingabeeinheit (4) zugeordnet werden, wobei die weitere Eingabeeinheit (4) aus einem mehrspaltigen und mindestens zweizeiligen Display (12) und einer mehrgliedrigen Eingabe-Handhabe (13 bis 17) besteht, **dadurch gekennzeichnet, dass** die Spalten (18 bis 22) einer Zeile (9) des Displays (12) für die Anzeige der Zielgruppen und die Spalten (18 bis 22) mindestens einer weiteren Zeile (10) für die Anzeige der Programmdaten vorgesehen sind.

2. Verfahren nach Anspruch 1, **dadurch gekennzeichnet, dass** jedem Grundprogramm, das durch einen Abruf eines Programmgruppenpakets angezeigt wird, nur diejenigen Programmdaten zugeordnet sind, die für das betreffende Programmgruppenpaket eine Bedeutung haben und quittiert werden können.

3. Verfahren nach Anspruch 2, **dadurch gekennzeichnet, dass** Parameter von Programmdaten, die im betreffenden Programmgruppenpaket mehrere Werte zulassen, durch die Auswahl-Handhaben (6, 13 bis 17) verändert werden können.

4. Verfahren nach einem der vorherstehenden Ansprüche, **dadurch gekennzeichnet, dass** den Grundprogrammen Programmdaten, welche Werte von obligatorischen Programmparametern sind, automatisch zugeordnet werden, während Programmdaten, die Werte von durch einen Benutzer variierbaren Parametern sind, über die weitere Eingabeeinheit (4) ausgewählt werden.

5. Verfahren nach einem der Ansprüche 1 bis 3, **dadurch gekennzeichnet, dass** die zugehörigen Programmdaten über eine Mehrfunktions-Eingabeeinheit (4) ausgewählt und quittiert werden.

6. Bedienungseinrichtung zum Auswählen und Aktivieren einer wenigstens teilweise vorbereiteten und werksseitig abgelegten Programmzusammenstellung umfassend ein Grundprogramm und zugehörige Programmdaten für die programmgesteuerte und maschinelle Abarbeitung von nassen oder trockenen Wäschebehandlungsprozessen aufgrund von in einer Speichereinrichtung (25) abgelegten Programmzusammenstellungen, deren jede auf mindestens einem Display (5, 12) anzeigbar und durch mindestens eine Auswahl-Handhabe (6, 13 bis 17) auswählbar sowie durch eine Start-Handhabe (23) aktivierbar ist, wobei eine Anzahl von für vorgegebene Zielgruppen von Benutzungspersonen jeweils geeigneten Programmzusammenstellungen zu einem Programmgruppenpaket unter einem Namen für die entsprechende Zielgruppe zusammengefasst sind und unter diesem Namen abgerufen werden können, und dass eine Eingabeeinheit (4) für Programmgruppenpakete vorgesehen ist, über die zunächst eines der Programmgruppenpakete abrufbar ist, und anschließend ein Grundprogramm mit zugehörigen Programmdaten aus dem abgerufenen Programmpaket auswählbar und aktivierbar ist, wobei für die Auswahl von Programmdaten eine weitere Eingabeeinheit (4) vorgesehen ist, wobei die weitere Eingabeeinheit (4) aus einem mehrspaltigen und mindestens zweizeiligen Display (12) und einer mehrgliedrigen Eingabe-Handhabe (13 bis 17) besteht, **dadurch gekennzeichnet, dass** die Spalten (18 bis 22) einer Zeile (9) des Displays (12) für die Anzeige der Zielgruppen und die Spalten (18 bis 22) mindestens einer weiteren Zeile (10) für die Anzeige der Programmdaten vorgesehen sind.

7. Bedienungseinrichtung nach Anspruch 6, **dadurch gekennzeichnet, dass** die Eingabeeinheit (3, 4) für Programmgruppenpakete aus einem mehrzeiligen Display (5, 12) und einer zugeordneten Mehrfachfunktions-Handhabe (6, 13 bis 17) besteht, durch die auf dem Display (5, 12) jeweils angezeigte Programmgruppenpakete aus einer Liste fortgeschaltet, einzeln markiert und schließlich quittiert werden können.

8. Bedienungseinrichtung nach Anspruch 7, **dadurch gekennzeichnet, dass** von den Programmgruppenpaketen die Bezeichnung des jeweiligen Grundprogramms und die Werte der obligatorischen Programmparameter auf dem Display (5, 12) anzeigbar und die Werte dieser Programmparameter innerhalb Grenzen, die dem Grundprogramm zugeordnet sind, veränderbar sind.

9. Bedienungseinrichtung nach einem der Ansprüche 6 bis 8, **dadurch gekennzeichnet, dass** die Zeilen (9, 10) durch eine Eingabe-Handhabe (8) aktiv schaltbar sind.

10. Bedienungseinrichtung nach einem der Ansprüche 6 bis 9, **dadurch gekennzeichnet, dass** jeder Spalte (18 bis 22) eine Eingabe-Taste (13 bis 17) zugeordnet ist.

## Claims

1. Method for selecting and activating an at least partially prepared and factory-loaded program combination comprising a base program and associated program data for program-controlled and machine processing of wet or dry laundry treatment processes on the basis of program combinations stored in a storage device (25), each of which can be displayed on at least one display (5, 12) and selected by at least one selecting actuator (6, 13 to 17) and activated by a start actuator (23), wherein a number of program combinations each suitable for prespecified target groups of users are combined into one program group packet under a name for the corresponding target group and can be called up by said name, and that one of the program group packets is called up first and a base program having associated program data is selected from the called-up program packet and activated, wherein the base programs are selected via their own input unit (3) and the associated program data is assigned via a further input unit (4), wherein the further input unit (4) comprises a multi-column and at least two-line display (12) and a multi-part input actuator (13 to 17), **characterised in that** the columns (18 to 22) of one line (9) of the display (12) are provided for the display of the target groups and the columns (18 to 22) of at least one further line (10) are provided for the display of the program data.

2. Method according to claim 1, **characterised in that** each base program, which is displayed by calling up a program group packet, is only assigned the program data which is significant for the program group packet in question and can be acknowledged.

3. Method according to claim 2, **characterised in that** parameters of program data, which permit a plurality of values in the program group packet in question, can be changed by the selecting actuator (6, 13 to 17).

4. Method according to one of the preceding claims, **characterised in that** the base programs are assigned program data, which is values of mandatory program parameters, automatically, while program data, which is values of parameters that can be varied by a user, are selected via the further input unit (4).

5. Method according to one of claims 1 to 3, **characterised in that** the associated program data is selected and acknowledged via a multi-function input unit (4).

6. Operating device for selecting and activating an at least partially prepared and factory-loaded program combination comprising a base program and associated program data for program-controlled and machine processing of wet or dry laundry treatment processes on the basis of program combinations stored in a storage device (25), each of which can be displayed on at least one display (5, 12) and selected by at least one selecting actuator (6, 13 to 17) and activated by a start actuator (23), wherein a number of program combinations each suitable for prespecified target groups of users are combined into a program group packet under a name for the corresponding target group and can be called up by said name, and that an input unit (4) for program group packets is provided, by means of which one of the program group packets can be called up first and subsequently a base program having associated program data can be selected from the called-up program packet and activated, wherein a further input unit (4) is provided for the selection of program data, wherein the further input unit (4) comprises a multi-column and at least two-line display (12) and a multi-part input actuator (13 to 17), **characterised in that** the columns (18 to 22) of one line (9) of the display (12) are provided for the display of the target groups and the columns (18 to 22) of at least one further line (10) are provided for the display of the program data.

7. Operating device according to claim 6, **characterised in that** the input unit (3, 4) for program group packets comprises a multi-line display (5, 12) and an assigned multi-function actuator (6, 13 to 17), by means of which the respective program group packets displayed on the display (5, 12) can be advanced from a list, individually marked and finally acknowledged.

8. Operating device according to claim 7, **characterised in that** the program group packets are able to display the name of the respective base program and the values of the mandatory program parameters on the display (5, 12) and the values of these program parameters can be varied within limits assigned to the base program.

9. Operating device according to one of claims 6 to 8, **characterised in that** the lines (9, 10) can be switched to active by an input actuator (8).

10. Operating device according to one of claims 6 to 9, **characterised in that** each column (18 to 22) is assigned an input key (13 to 17).

## Revendications

1. Procédé pour sélectionner et activer un ensemble de programmes préparé et enregistré en usine au moins en partie, comprenant un programme de base et des données de programme associées pour l'exécution automatique et commandée par programme de processus de traitement de linge humides ou secs, en faisant appel à des ensembles de programmes enregistrés dans un dispositif de mémoire (25), dont chacun peut être affiché sur au moins un afficheur (5, 12), peut être sélectionné par au moins une touche de sélection (6, 13 à 17) et peut être activé par une touche de démarrage (23), dans lequel un certain nombre d'ensembles de programmes respectivement appropriés pour des groupes cibles prédéterminés d'utilisateurs sont rassemblés pour former un ensemble de groupes de programme sous un nom du groupe cible correspondant et peuvent être appelés sous ce nom, de telle manière qu'un des paquets de groupes de programme est d'abord appelé et un programme de base possédant des données de programme associées est ensuite sélectionné et activé à partir du paquet de programme appelé, dans lequel les programmes de base sont sélectionnés par une propre unité d'entrée (3) et les données de programme associées sont affectées par une unité d'entrée supplémentaire (4), l'unité d'entrée supplémentaire (4) étant constituée d'un afficheur (12) à plusieurs colonnes et à au moins deux lignes et d'une commande d'entrée (13 à 17) à plusieurs éléments, **caractérisé en ce que** les colonnes (18 à 22) d'une ligne (9) de l'afficheur (12) sont agencées pour afficher les groupes cibles et les colonnes (18 à 22) d'au moins une autre ligne (10) sont agencées pour afficher les données de programme.

2. Procédé selon la revendication 1, **caractérisé en ce que** seules les données de programme qui peuvent avoir une importance pour le paquet de groupes de programme concerné et peuvent être acquittées sont affectées à chaque programme de base qui s'affiche par un appel d'un paquet de groupes de programme.

3. Procédé selon la revendication 2, **caractérisé en ce que** des paramètres de données de programme qui admettent plusieurs valeurs dans le paquet de groupes de programme concerné peuvent être modifiés par les touches de sélection (6, 13 à 17).

4. Procédé selon l'une quelconque des revendications précédentes, **caractérisé en ce que** des données de programme qui sont des valeurs de paramètres de programme obligatoires sont automatiquement affectées aux programmes de base, tandis que des données de programme qui sont des valeurs de paramètres variables par un utilisateur sont sélectionnées par l'unité d'entrée supplémentaire.

5. Procédé selon l'une des revendications 1 à 3, **caractérisé en ce que** les données de programme associées sont sélectionnées et acquittées par l'intermédiaire d'une unité d'entrée (4) multifonctionnelle.

6. Dispositif de commande permettant de sélectionner et d'activer un ensemble de programmes préparé et enregistré en usine au moins en partie, comprenant un programme de base et des données de programme associées pour l'exécution automatique et commandée par programme de processus de traitement de linge humides ou secs en faisant appel à des ensembles de programmes enregistrés dans un dispositif de mémoire (25), dont chacun peut être affiché sur au moins un afficheur (5, 12), peut être sélectionné par au moins une touche de sélection (6, 13 à 17) et peut être activé par une touche de démarrage (23), dans lequel un certain nombre d'ensembles de programmes respectivement appropriés pour des groupes cibles prédéterminés d'utilisateurs sont rassemblés pour former un paquet de groupes de programme sous un nom du groupe cible correspondant et peuvent être appelés sous ce nom, et une unité d'entrée (4) pour des paquets de groupes de programme est prévue, par laquelle initialement un des paquets de groupes de programme peut être appelé et, ensuite, un programme de base possédant des données de programme associées peut être sélectionné et activé à partir du paquet de programme appelé, et dans lequel une unité d'entrée supplémentaire (4) est prévue pour sélectionner des données de programme, et l'unité d'entrée supplémentaire (4) est constituée d'un afficheur (12) à plusieurs colonnes et à au moins deux lignes et d'une commande d'entrée (13 à 17) à plusieurs éléments,
**caractérisé en ce que** les colonnes (18 à 22) d'une ligne (9) de l'afficheur (12) sont agencées pour afficher les groupes cibles et les colonnes (18 à 22) d'au moins une autre ligne (10) sont agencées pour afficher les données de programme.

7. Dispositif de commande selon la revendication 6, **caractérisé en ce que** l'unité d'entrée (3, 4) pour des paquets de groupes de programme est constituée d'un afficheur (5, 12) à plusieurs lignes et d'une touche à multifonctions associée (6, 13 à 17), par laquelle les paquets de groupes de programme affichés respectivement sur l'afficheur (5, 12) peuvent être poursuivis à partir d'une liste, marqués individuellement et finalement acquittés.

8. Dispositif de commande selon la revendication 7, **caractérisé en ce que**, pour chaque paquet de groupes de programme, la désignation du programme de base respectif et les valeurs des paramètres de programme obligatoires peuvent être affichées sur l'afficheur (5, 12) et les valeurs de ces paramètres de programme peuvent être modifiées dans des limites affectées au programme de base.

9. Dispositif de commande selon l'une des revendications 6 à 8, **caractérisé en ce que** les lignes (9, 10) peuvent être activées par une touche d'entrée (8).

10. Dispositif de commande selon l'une des revendications 6 à 9, **caractérisé en ce qu'**une touche d'entrée (13 à 17) est affectée à chaque colonne (18 à 22).
